# EUROPÄISCHE PATENTSCHRIFT

(11) **EP 1 791 513 B1**
(45) Veröffentlichungstag und Bekanntmachung des Hinweises auf die Patenterteilung: **25.07.2012**
(21) Anmeldenummer: 05781980.7
(22) Anmeldetag: 06.09.2005
(51) Int. Cl.: A61J 1/20

(54) **VORRICHTUNG ZUR VERBINDUNG EINES ROHRFÖRMIGEN TEILS MIT DEM INNEREN EINER FLASCHE**
DEVICE FOR CONNECTING A TUBULAR PART TO THE INSIDE OF A BOTTLE
DISPOSITIF POUR RACCORDER UN ELEMENT TUBULAIRE A LA ZONE INTERIEURE D'UN FLACON

(30) Priorität: 10.09.2004 DE 102004044288
(43) Veröffentlichungstag der Anmeldung: 06.06.2007
(73) Patentinhaber: Haindl, Hans, Dr., 30974 Wennigsen (DE)
(72) Erfinder: Haindl, Hans, Dr., 30974 Wennigsen (DE)
(74) Vertreter: Wagner, Carsten
(86) Internationale Anmeldenummer: PCT/EP2005/009536
(87) Internationale Veröffentlichungsnummer: WO 2006/027199

(56) Entgegenhaltungen:
- US-A- 2 342 215
- US-A- 5 772 652
- US-A- 6 070 623

## Beschreibung

Die Erfindung betrifft eine Vorrichtung der im Oberbegriff des Anspruchs 1 genannten Art.

Es ist allgemein bekannt, zur Entnahme einer medizinischen Flüssigkeit aus einer mit einem durchstechbaren Stopfen verschlossenen Flasche eine mit einer Spritze verbundene Kanüle durch den Stopfen in die Flüssigkeit zu stechen und diese in die Spritze zu saugen. Dabei besteht die Gefahr von Stichverletzungen, die besonders dann groß ist, wenn die Handhabung durch medizinische Laien im privaten Bereich erfolgt. Zur Vermeidung dieser Gefahr sind allgemein als Transfer- und Entnahmesysteme bekannte Vorrichtungen bekannt, die eine nadellose Bedienung ermöglichen und so den Anwender vor Stichverletzungen schützen.

Durch US 6 706 031 B2 ist eine Vorrichtung bekannt, bei der Führungsmittel aus einer das rohrförmige Teil umschließenden Scheibe gebildet sind, die in einem zylindrischen Raum verschieblich ist, um so das rohrförmige Teil seitlich zu führen. Eine Parallelführung in Einstechrichtung erfolgt dadurch nicht, sondern erst bei Ansetzen einer Spritze an die Verbindungsmittel am zweiten, hinteren Ende des rohrförmigen Teils. Der Zylinderkörper der Spritze tritt nach Ansetzen an die Verbindungsmittel in ein zylindrisches Gehäuseteil der Vorrichtung ein und bildet so eine zweite seitliche Führung mit der Folge, daß das rohrförmige Teil insgesamt in Einstechrichtung geführt ist. Die Konstruktion ist aufwendig und erlaubt nicht die Verwendung aller Spritzentypen.

Ähnliche komplizierte Vorrichtungen sind durch die europäischen Patentschriften EP 1 150 639 B1 sowie EP 1 006 981 B1 bekannt. Sie haben alle den Nachteil, daß sie aus mehreren Teilen bestehen, so daß ihre Herstellung und Montage aufwendig und teuer ist.

Durch US 5 772 652 ist eine Vorrichtung der im Oberbegriff des Anspruchs 1 genannten Art bekannt, bei der die Haltemittel durch flexible Finger gebildet sind, die in einer zur Einstechrichtung parallelen Richtung verformbar sind. Zwischen den Fingern bestehen Freiräume, so daß das rohrförmige Teil mit seiner Spitze nicht gegen die Umgebung abgedichtet und steril gehalten ist.

Der Erfindung liegt die Aufgabe zugrunde, eine Vorrichtung der betreffenden Art zu schaffen, die die Nachteile der bekannten Vorrichtungen nicht aufweist und insbesondere einfach und billig herzustellen, einfach in der Handhabung und sicher im Gebrauch ist.

Die der Erfindung zugrundeliegende Aufgabe wird durch die im Kennzeichen des Anspruchs 1 angegebene Lehre gelöst.

Der Grundgedanke der Erfindung besteht darin, die Führungsmittel so auszubilden, daß sie zusammen mit dem rohrförmigen Teil, das zum Durchstechen des Stopfens einer Flasche dient, den Führungsmitteln und den Anlagemitteln als ein zusammenhängendes Teil hergestellt werden könen. Wesentlich hierfür ist die Ausbildung der Haltemittel als Membran, die sich zwischen den Anlagemitteln und dem rohrförmigen Teil erstreckt.

Da die Membran geschlossen und mit ihren Rändern dicht mit den benachbarten Teilen verbunden ist, dichtet sie die Spitze des rohrförmigen Teils und benachbarte Teile desselben gegen die Umgebung ab. Außerdem bestehen keine Toträume, die sich mit dem Medikament füllen und Teile davon zurückhalten könnten. Außerdem besteht nicht die Gefahr des Ansaugens von Luft und dadurch der Schaumbildung.

Eine zweckmäßige Ausführungsform der erfindungsgemäßen Vorrichtung ist in Anspruch 2 angegeben. Danach ist die Membran durch ein krempelbares Schlauchteil gebildet, dessen einer Rand unmittelbar dicht mit dem rohrförmigen Teil und dessen anderer Rand dicht mit den Anlagemitteln verbunden ist. Eine derart ausgebildete Membran ist einfach in der Herstellung, insbesondere dann, wenn sie zusammen mit den an sie angrenzenden Teilen aus einem Stück entsprechend nachgiebigen Kunststoffs beispielsweise gespritzt ist.

Der Durchmesser des Schlauchteils ist zweckmäßigerweise größer als der Durchmesser des rohrförmigen Teils, wobei der mit dem rohrförmigen Teil verbundene Rand des Schlauchteils sich scheibenförmig zu dem rohrförmigen Teil hin erstreckt. Der scheibenförmige Teil wird beim Einstechvorgang aufgrund radialer Spannungen kegelstumpfförmig in Einstechrichtung verformt, wobei der schlauchförmige Teil in Richtung auf den scheibenförmigen Teil gekrempelt wird und sich dadurch verkürzt.

Der scheibenförmige Teil kann gemäß einer Weiterbildung dieser Ausführungsform auch von vornherein kegelstumpfförmig ausgebildet sein, wobei der Rand des Kegelstumpfes mit dem größeren Durchmesser mit den Anlagemitteln und der Rand mit dem kleineren Durchmesser mit dem rohrförmigen Teil verbunden ist. Bei dieser Ausführungsform sind die bei dem Einstechvorgang auf den zylindrischen Teil radial nach innen wirkenden Kräfte verringert. Damit wird der Krempelvorgang des schlauchförmigen Teil bewirkt oder unterstützt.

In allen Fällen ist natürlich die Spitze des rohrförmigen Teils in bezug zu den Anlagemitteln so bemessen ist, daß tatsächlich die Spitze im vorgeschobenen Zustand den Stopfen durchdringt und somit die Verbindung mit dem Inneren einer an den Anlagemitteln anliegenden Flasche hergestellt ist. Da bei dem Einstechvorgang nur eine Verformung der Membran bzw. des schlauchförmigen Teils erfolgt, ist es möglich, sie zusammen mit dem rohrförmigen Teil und dem Anlageteil als ein Stück herzustellen, beispielsweise durch Spritzen eines Kunststoffes, der die Verformung der Membran ermöglicht.

Eine zweckmäßige Weiterbildung der Erfindung besteht darin, daß die Spitze des rohrförmigen Teils eine Anlagefläche der Anlagemittel in Einstechrichtung überragt, derart, daß bei auf einen Flaschenhals aufgesetzter Vorrichtung die Spitze in die Oberfläche des Stopfens eindrückt, ohne den Stopfen zu durchstoßen. Das rohrförmige Teil ist somit nicht nur durch die Membran seitlich geführt, sondern auch durch die teilweise in den Stopfen eingedrückte Spitze des rohrförmigen Teils, so daß sich insgesamt eine parallele Haltung des rohrförmigen Teils ergibt, die dann beim Einstechvorgang in eine Parallelführung übergeht.

Die Membran ist über ihren gesamten Umfang geschlossen. Werden dann die Verbindungsmittel zur Verbindung des Inneren des rohrförmigen Teils mit einer Spritze oder dergleichen durch eine abziehbare Folie, beispielsweise eine Aluminiumfolie, abgedichtet, so ist die montierte Vorrichtung sterilisierbar, und die Sterilität bleibt erhalten.

Zweckmäßigerweise weist das Anlageteil ein zylindrisches Gehäuseteil auf, dessen eines Ende eine Anlagefläche oder Anlagekante zur Anlage an der Mündung eines Flaschenhalses bildet, während an dem anderen Ende der äußere Rand der Membran befestigt ist. Durch Bemessung der Ausdehnung des zylindrischen Gehäuseteils in Axialrichtung ist ein Raum geschaffen, in den sich die Membran in der vorgeschobenen Lage erstreckt, in der sie eine Kegelform einnimmt, die sich in Einstechrichtung verjüngt.

Die Membran kann auch stufenförmig oder wellenförmig ausgebildet sein. Dabei wird die Nachgiebigkeit durch ziehharmonikaartige Verformung bewirkt.

Die Anlagemittel weisen in einer zweckmäßigen Ausführungsform an ihrem Umfang eine in Einstechrichtung vorspringende Kante zum Umfassen des Halses einer Flasche und zum Zentrieren auf. Gemäß einer anderen Ausführungsform der Erfindung weist das Anlageteil Schnapphaken im Inneren dieser Kante auf, mit denen das Teil entweder fertig montiert auf der Glasflasche und unlösbar mit dieser verbunden geliefert werden kann oder aber nachträglich auf diese Flasche aufgeschnappt werden kann.

Die Anlagemittel weisen zweckmäßigerweise eine in Einstechrichtung vorspringende, umlaufende Dichtlippe zur dichten Anlage an der Oberfläche eines Stopfens auf.

Die Verbindungsmittel zur Verbindung des Inneren des rohrförmigen Teils sind zweckmäßigerweise als kegelige Ausnehmung oder kegeliger Zapfen ausgebildet, an dem der Anschluß eines komplementären Anschlußteils möglich ist. Die kegelige Ausnehmung kann zweckmäßigerweise durch eine abziehbare Abdeckung, beispielsweise in Form einer abziehbaren Dichtung, verschlossen sein. Es ist aber auch möglich, die kegelige Ausnehmung oder den kegeligen Zapfen durch eine Verschlußkappe zu verschließen.

Das rohrförmige Teil kann zwei voneinander getrennte Kanäle aufweisen, von denen einer als Entnahmekanal und einer als Belüftungskanal dient, der über einen seitlichen Durchbruch mit der Umgebung in Verbindung steht. In dem Durchbruch kann zweckmäßigerweise ein Filter angeordnet sein. Außerdem ist es zweckmäßig, daß die Öffnung oder Öffnungen in der Spitze des rohrförmigen Teils durch eine Kappe verschlossen ist bzw. sind, die beim Verschieben des Stopfens ebenfalls durchstochen wird. Durch diese Anordnung ist es möglich, das System mit vorgefüllten Spritzen vorzumontieren.

Anhand der Zeichnung soll die Erfindung nachfolgend näher erläutert werden.
- Fig. 1: zeigt ein erstes Ausführungsbeispiel der Erfindung mit einer schlauchförmigen Membran,
- Fig. 2: zeigt die Ausführungsform gemäß Fig. 1 mit teilweise eingestochener Spitze,
- Fig. 3: zeigt die Ausführungsform gemäß Fig. 1 mit völlig eingestochener Spitze,
- Fig. 4: zeigt eine Abwandlung des Ausführungsbeispiels gemäß Fig. 1,
- Fig. 5: zeigt das Ausführungsbeispiel gemäß Fig. 4 mit teilweise eingestochener Spitze,
- Fig. 6: zeigt das Ausführungsbeispiel gemäß Fig. 4 mit völlig eingestochener Spitze,
- Fig. 7: zeigt ein Ausführungsbeispiel mit einer kegelstumpfförmigen Membran an einer Flasche,
- Fig. 8: zeigt eine Abwandlung der Ausführungsform gemäß Fig. 7,
- Fig. 9: zeigt eine Abwandlung der Ausführungsform gemäß Fig. 7 an einer Flasche,
- Fig. 10: zeigt eine Abwandlung der Ausführungsform gemäß Fig. 9,
- Fig. 11: zeigt eine weitere Abwandlung der Ausführungsform gemäß Fig. 9 an einer Flasche,
- Fig. 12: zeigt eine Abwandlung der Ausführungsform gemäß Fig. 11,
- Fig. 13, 14 und 15: verdeutlichen die Verwendung der Ausführungsform gemäß Fig. 9 und
- Fig. 16: entspricht der Darstellung in den Fig. 13 und 14 und zeigt eine stufenförmige Membran,
- Fig. 17: zeigt ein Ausführungsbeispiel mit einer zickzackförmigen Membran in halbdurchstochener Position,
- Fig. 18 und 19: verdeutlichen die Funktion einer Kappe zum Verschluß der Spitze des rohrförmigen Teils.

Fig. 1 zeigt ein erstes Ausführungsbeispiel einer erfindungsgemäßen Vorrichtung. Sie weist ein rohrförmiges Teil 2 auf, dessen eines Ende eine Spitze 4 zum Durchstechen eines Stopfens 6 aufweist, der eine Flasche 8 verschließt. Ein innerer Kanal 10 des rohrförmigen Teils 2 mündet in eine kegelige Ausnehmung 12 zum Einsetzen eines komplementären kegeligen Zapfens 17 einer Spritze 18. Die kegelige Ausnehmung 12 befindet sich in einem Verbindungsteil 14, an dessen Außenfläche sich in bekannter Weise ein Außengewinde 16 zum Festziehen der Spritze 18 befindet.

Von dem Verbindungsteil 14 erstreckt sich ein Schlauchteil 20, an dessen dem Verbindungsteil 14 abgewandten Ende ein Flansch 22 gebildet ist, der zur Anlage und Abdichtung auf dem Stopfen 6 dient und an diesem durch eine Aluminiumbördelkappe 24 gehalten ist. Es ist zu erkennen, daß die Spitze 4 des rohrförmigen Teils 2 den Flansch 22 axial überragt. Dies hat zur Folge, daß beim Ansetzen der Vorrichtung an den Stopfen 6 die Spitze 4 sich etwas in den Stopfen 6 eindrückt, ohne ihn zu durchstoßen. Dadurch ist das rohrförmige Teil 2 vor dem Durchstoßen des Stopfens 6 zweimal seitlich geführt, und zwar einmal durch die teilweise in den Stopfen 6 eingedrückte Spitze 4 und einmal durch die Verbindung des Schlauchteils 20 mit dem Verbindungsteil 14.

Fig. 2 und 3 verdeutlichen die Verwendung der Vorrichtung gemäß Fig. 1. Nach Anschluß der Spitze 18 wird diese in Richtung der Flasche 8 gedrückt, wodurch das rohrförmige Teil 2 in Richtung seiner Spitze 4 durch den die Flasche 8 verschließenden Stopfen 6 vorgeschoben wird. Bei diesem Vorgang wird das Schlauchteil 20 gekrempelt, wie das in Fig. 2 gezeigt ist. Schließlich wird die Spritze weiter vorgeschoben, so daß in der Endlage das rohrförmige Teil 2 mit seiner Spitze 4 völlig in das Innere des Stopfens 6 und damit in die Flasche 8 ragt. In dieser Lage hat sich das Schlauchteil 20 zur Hälfte gekrempelt, derart, daß seine dem rohrförmigen Teil 2 benachbarte Hälfte innerhalb seiner mit dem Flansch 22 verbundenen Hälfte liegt.

Fig. 4 bis 6 zeigen Abwandlungen der Ausführungsform gemäß den Fig. 1 bis 3. Gleiche oder sich entsprechende Teile sind mit gleichen Bezugsziffern versehen. Der Unterschied besteht darin, daß der Durchmesser eines Schlauchteils 26 wesentlich größer ist als der Durchmesser des rohrförmigen Teils 2, wobei der mit dem rohrförmigen Teil 2 verbundene Rand 28 sich scheibenförmig zu dem rohrförmigen Teil 2 hin erstreckt. Wie aus den Fig. 5 und 6 zu entnehmen ist, krempelt sich das Schlauchteil 26 mit seinem scheibenförmigen Rand 28 kegelstumpfförmig in Einstechrichtung. Dabei verkürzt sich der zylindrische Teil des Schlauchteils 26 und in der Endlage des Einstechvorganges gemäß Fig. 6 etwa um die Hälfte seiner ursprünglichen Länge.

Fig. 7 zeigt ein zweites Ausführungsbeispiel der Erfindung. Gleiche oder sich entsprechende Teile sind mit gleichen Bezugsziffern versehen. Der wesentliche Unterschied zu der Ausführungsform gemäß Fig. 1 besteht darin, daß das bei dem Ausführungsbeispiel gemäß Fig. 1 zylindrisch ausgebildete Schlauchteil durch ein kegelstumpfförmiges Schlauchteil 30 ersetzt ist, das mit seinem Rand 32 mit dem Verbindungsteil 14 im Bereich seines Überganges in das rohrförmige Teil 2 verbunden ist, während sein anderer Rand 34 in ein zylindrisches Teil 36 übergeht, von dem aus sich ein Flansch 38 zur Anlage an einem nicht dargestellten Stopfen entsprechend dem Stopfen 6 in Fig. 1 erstreckt. An dem Flansch 38 befindet sich ein Dichtwulst 40 zur sicheren Abdichtung gegenüber einem Stopfen.

Fig. 8 zeigt eine Abwandlung der Ausführungsform gemäß Fig. 7. Gleiche oder sich entsprechende Teile sind mit gleichen Bezugsziffern versehen. Der Unterschied besteht darin, daß in dem rohrförmigen Teil 2 neben einem Kanal 42, der dem Kanal 10 in Fig. 1 entspricht und zur Durchleitung von Flüssigkeit dient, ein Belüftungskanal 44 vorgesehen ist, der über eine seitliche Öffnung 46 mit der Umgebung verbunden ist, so daß Luft in das Innere der Flasche eindringen kann. In der Öffnung 46 ist ein Filter 48 angeordnet, der das Eindringen von Verunreinigungen aus der Umgebungsluft verhindern soll.

Fig. 9 zeigt ein Ausführungsbeispiel ähnlich der Ausführungsform gemäß Fig. 7 zusammen mit dem oberen Teil einer Flasche 50, die durch einen durchstechbaren Stopfen 52 verschlossen ist, der mit einem flanschartigen Vorsprung 54 auf einer Kante 56 der Mündung eines Flaschenhalses 58 der Flasche 50 aufliegt. Der Vorsprung 54 ist in dieser Lage durch einen inneren Flansch 60 eines zylinderförmigen Blechteils 62 aus Aluminium gehalten, das mit dem Flaschenhals 58 bleibend verbördelt ist. Bei dieser Ausführungsform bildet also die Flasche 50 mit ihrem Inhalt zusammen mit der erfindungsgemäßen Vorrichtung zur Entnahme der Flüssigkeit einen gebrauchsfertigen Gegenstand, der den Einstichdorn und die innere Oberfläche des Schlauchteils 30 steril erhält. Das Innere des Verbindungsteils 14 und des rohrförmigen Teils 2 ist zur Erhaltung der Sterilität mit einer abziehbaren Dichtung 64 verschlossen.

Fig. 10 zeigt eine Abwandlung der Ausführungsform gemäß Fig. 9. Der Unterschied besteht darin, daß statt der abziehbaren Dichtung 64 eine entfernbare Kappe 66 aufgesetzt ist, die eine Sterilität auch des Äußeren der erfindungsgemäßen Vorrichtung sicherstellt, wenn sie dicht mit der Vorrichtung verbunden ist. Dazu kann die innere Wandung der Kappe, was nicht dargestellt ist, kegelförmig ausgebildet sein, so daß sie sich beim Aufsetzen dichtend an das zylindrische Teil 36 anlegt.

Fig. 11 zeigt eine Abwandlung der Ausführungsform der erfindungsgemäßen Vorrichtung in der Darstellung gemäß Fig. 9. Gleiche oder sich entsprechende Teile gemäß Fig. 9. Gleiche oder sich entsprechende Teile sind wieder mit gleichen Bezugsziffern versehen. Der Unterschied besteht darin, daß sich von dem Flansch 60 der Vorrichtung in axialer Richtung ein Kragen 68 erstreckt, der auf seiner Innenseite Haken 70 aufweist, die beim Aufsetzen der erfindungsgemäßen Vorrichtung auf den Hals der Flasche 50 einen umlaufenden Vorsprung 72 des Flaschenhalses 58 hintergreifen und so die erfindungsgemäße Vorrichtung vor und während des Gebrauchs fest mit dem Flaschenhals 58 verbinden. Dabei kann sogar das Blechteil 62 zur Verbördelung und sicheren Befestigung des Stopfens 52 entfallen. Der Stopfen 52 zum Verschluß der Flasche 50 und die Vorrichtung zur Entnahme ihres Inhalts sind also bereits herstellerseitig in einfacher Weise verbindbar.

Fig. 12 zeigt eine Abwandlung von Fig. 11. Gleiche Teile sind mit gleichen Bezugsziffern versehen. Der Unterschied besteht darin, daß der Stopfen 52 mit seinem flanschartigen Vorsprung 54 bereits herstellerseitig durch ein umgebördeltes zylinderförmiges Blechteil 74 mit dem Flaschenhals verbunden ist.

Fig. 13, 14 und 15 verdeutlichen den Gebrauch der erfindungsgemäßen Vorrichtung in Verbindung mit der Darstellung gemäß Fig. 9. In allen Darstellungen sind gleiche oder entsprechende Bezugszeichen verwendet. In Fig. 13 ist eine Spritze 76 mit einem konischen Zapfen 78 in die entsprechend komplementäre kegelige Ausnehmung 12 des Verbindungsteils 14 eingesetzt und durch eine Verschraubung eines Innengewindes 79 mit dem Außengewinde 16 fest verbunden. Das rohrförmige Teil 2 ist mit der konisch verjüngten Seite des Schlauchteils 30 verbunden und so seitlich geführt. Das andere Ende des rohrförmigen Teils 2 ragt mit seiner Spitze 4 in den Stopfen 52 hinein.

Fig. 14 zeigt eine Zwischenlage des Einstechvorganges, in der die Spitze 4 den Stopfen 52 halbwegs durchstochen hat. In dieser Lage nimmt das Schlauchteil 30 eine teilweise gekrempelte Lage ein, in der ein Teil an der Innenwandung des zylindrischen Teils 36 anliegt und sich ein Teil radial erstreckt. Wird nun das rohrförmige Teil weiter in Einstechrichtung bewegt, so nimmt das schlauchförmige Teil 30 die in Fig. 15 dargestellte Form eines Kegelstumpfes ein, wobei sich der verjüngte Teil in Einstechrichtung erstreckt. In dieser Lage vermag das Schlauchteil 30 wieder Kräfte in Einstechrichtung aufzubringen, wobei es den unteren Teil des Verbindungsteils 14 in fester und definierter Anlage an der Oberfläche des Stopfens 52 hält.

Fig. 16 zeigt eine Ausführungsform ähnlich der gemäß Fig. 3. Gleiche oder sich entsprechende Teile sind mit gleichen Bezugsziffern versehen. Der Unterschied besteht darin, daß die Membran als stufenförmige Ringscheibe 80 ausgebildet ist. Die Stufen erstrecken sich dabei ringförmig zu dem rohrförmigen Teil 2 und teilweise zylinderförmig parallel und zentrisch dazu.

Fig. 17 zeigt eine Ausführungsform, bei der die Membran als Ringscheibe 82 ausgebildet ist, die sich radial zu dem rohrförmigen Teil 2 und zickzackförmig erstreckt, wenn das rohrförmige Teil 2 wie dargestellt halb durchstochen hat.

Fig. 18 und 19 zeigen im wesentlichen den oberen Teil der Darstellung gemäß Fig. 9. Gleiche oder sich entsprechende Teile sind mit gleichen Bezugsziffern versehen. Fig. 18 zeigt, daß der vordere Ausgang des Kanals 10 durch eine Kappe 86 aus dünner Folie verschlossen ist. Diese Folie wird beim Einstechen des rohrförmigen Teils 2 in den Stopfen 52 durchstochen und von einer Oberfläche 88 des Stopfens 52 zurückgehalten und schiebt sich dabei auf der Außenfläche des rohrförmigen Teils 2 nach hinten, so daß die Mündung des inneren Kanals 10 freigegeben wird.

## Patentansprüche

1. Vorrichtung zur Verbindung eines rohrförmigen Teils (2), das an einem ersten Ende mit einer Spitze (4) und einem zweiten Ende mit Verbindungsmitteln zur Verbindung des Inneren des rohrförmigen Teils (2) mit einer Spritze (18) versehen ist, mit dem Inneren einer Flasche, die einen Hals (8) aufweist, der mit einem durch die Spitze (4) des rohrförmigen Teils (2) durchstechbaren Stopfen (6) versehen ist,
- mit Anlagemitteln zur dichten und im wesentlichen zentrischen Anlage der Vorrichtung an dem Hals (8) der Flasche, und
- mit Haltemitteln, die das rohrförmige Teil (2) in Einstechrichtung der Spitze (4) des rohrförmigen Teils (2) in bezug zu den Anlagemitteln beweglich halten,
**dadurch gekennzeichnet,**
- **daß** die Haltemittel eine geschlossene, verformbare Membran mit zwei Rändern aufweisen, von denen der eine Rand dicht mit dem rohrförmigen Teil (2) und der andere Rand dicht mit den Anlagemitteln verbunden ist.

2. Vorrichtung nach Anspruch 1, **dadurch gekennzeichnet, daß** die Membran durch ein krempelbares Schlauchteil (20) gebildet ist, dessen einer Rand unmittelbar dicht mit dem rohrförmigen Teil (2) und dessen anderer Rand dicht mit den Anlagemitteln verbunden ist.

3. Vorrichtung nach Anspruch 2, **dadurch gekennzeichnet, daß** der Durchmesser des Schlauchteils (20) größer ist als der Durchmesser des rohrförmigen Teils (2), wobei der mit dem rohrförmigen Teil (2) verbundene Rand des Schlauchteils (20) sich scheibenförmig zu dem rohrförmigen Teil (2) hin erstreckt.

4. Vorrichtung nach Anspruch 2, **dadurch gekennzeichnet, daß** das Schlauchteil (30) kegelstumpfförmig ist, wobei der Rand des Kegelstumpfes mit dem größeren Durchmesser mit den Anlagemitteln und der Rand mit dem kleineren Durchmesser mit dem rohrförmigen Teil (2) verbunden ist.

5. Vorrichtung nach Anspruch 1, **dadurch gekennzeichnet, daß** die Spitze (4) des rohrförmigen Teils (2)eine Anlagefläche der Anlagemittel in Einstechrichtung überragt, derart, daß bei auf einen Flaschenhals (8) aufgesetzter Vorrichtung die Spitze (4) in die Oberfläche des Stopfens (6) eindrückt, ohne den Stopfen (52) zu durchstoßen.

6. Vorrichtung nach Anspruch 1, **dadurch gekennzeichnet, daß** das Anlageteil ein zylindrisches Teil (36) aufweist, dessen eines Ende eine Anlagefläche oder Anlagekante zur Anlage an der Mündung eines Flaschenhalses (58) bildet, während mit dem anderen Ende das Schlauchteil (30) verbunden ist.

7. Vorrichtung nach Anspruch 1, **dadurch gekennzeichnet, daß** die Membran als Ringscheibe ausgebildet ist, deren innerer Rand mit dem rohrförmigen Teil und deren äußerer Rand mit den Anlagemitteln verbunden ist.

8. Vorrichtung nach Anspruch 7, **dadurch gekennzeichnet, daß** die Membran stufenförmig, zickzackförmig oder wellenförmig ausgebildet ist.

9. Vorrichtung nach Anspruch 1, **dadurch gekennzeichnet, daß** die Anlagemittel an ihrem Umfang in Einstechrichtung eine vorspringende Kante oder einen Kragen (68) zum Umfassen des Halses (58) einer Flasche (50) und zum Zentrieren dazu aufweisen.

10. Vorrichtung nach Anspruch 1, **dadurch gekennzeichnet, daß** die Anlagemittel eine Schnapp- oder Bördelkante zum lösbaren oder bleibenden Hintergreifen eines äußeren Vorsprungs (54) an der Mündung eines Halses (58) einer Flasche (50) aufweisen.

11. Vorrichtung nach Anspruch 1, **dadurch gekennzeichnet, daß** die Anlagemittel einen in Einstechrichtung vorspringenden, umlaufenden Dichtwulst (40) zur dichten Anlage an der Oberfläche des Stopfens aufweist.

12. Vorrichtung nach Anspruch 1, **dadurch gekennzeichnet, daß** die Verbindungsmittel zur Verbindung des Inneren des rohrförmigen Teils (2) als kegelige Ausnehmung (12) oder kegeliger Zapfen zum Anschluß eines komplementären Anschlußteils ausgelegt sind.

13. Vorrichtung nach Anspruch 12, **dadurch gekennzeichnet, daß** die kegelige Ausnehmung (12) oder der Zapfen durch eine abziehbare Abdeckung (64) verschlossen ist.

14. Vorrichtung nach Anspruch 12, **dadurch gekennzeichnet, daß** die kegelige Ausnehmung (12) oder der kegelige Zapfen durch eine Kappe (66) verschlossen sind.

15. Vorrichtung nach Anspruch 1, **dadurch gekennzeichnet, daß** das rohrförmige Teil (2) zwei voneinander getrennte Kanäle (42, 44) aufweist, von denen einer als Entnahmekanal (42) und einer als Belüftungskanal (44) dient, der über eine seitliche Öffnung (46) mit der Umgebung in Verbindung steht.

16. Vorrichtung nach Anspruch 15, **dadurch gekennzeichnet, daß** in der Öffnung (46) ein Filter (48) angeordnet ist.

17. Vorrichtung nach einem der vorhergehenden Ansprüche, **dadurch gekennzeichnet, daß** die Verbindungsmittel (8, 10), die Anlagemittel (16, 18, 20), das rohrförmige Teil (2) und die Führungsmittel (14, 32) ein gemeinsames Teil bilden.

18. Vorrichtung nach Anspruch 1, **dadurch gekennzeichnet, daß** die Öffnung oder Öffnungen in der Spitze (4) des rohrförmigen Teils (2) durch eine Kappe verschlossen ist bzw. sind.

## Claims

1. Device for connecting a tubular part (2), which is provided at a first end with a tip (4) and with connecting means at a second end for connecting the interior of the tubular part (2) to a syringe (18), to the interior of a bottle having a neck (8), which is provided with a stopper (6), which can be penetrated by the tip (4) of the tubular part (2),
- with supporting means for supporting the device on the neck (8) of the bottle in a tight and substantially central manner, and
- with holding means, which movably hold the tubular part (2) in the penetration direction of the tip (4) of the tubular part (2) in relation to the supporting means,
**characterised in that**
- the holding means have a closed, deformable membrane with two edges, one edge of which is tightly connected to the tubular part (2) and the other edge is tightly connected to the supporting means.

2. Device according to claim 1, **characterised in that** the membrane is formed by a deformable tube part (20), one edge of which is tightly connected directly to the tubular part (2) and the other edge of which is tightly connected to the supporting means.

3. Device according to claim 2, **characterised in that** the diameter of the tube part (20) is greater than the diameter of the tubular part (2), the edge of the tube part (20) connected to the tubular part (2) extending in a disc-like manner toward the tubular part (2).

4. Device according to claim 2, **characterised in that** the tube part (30) is truncated cone-shaped, the edge of the truncated cone with the larger diameter being connected to the supporting means and the edge with the smaller diameter being connected to the tubular part (2).

5. Device according to claim 1, **characterised in that** the tip (4) of the tubular part (2) projects over a supporting face of the supporting means in the penetration direction, in such a way that when the device is placed on a bottleneck (8), the tip (4) presses into the surface of the stopper (6), without penetrating the stopper (52).

6. Device according to claim 1, **characterised in that** the supporting part has a cylindrical part (36), one end of which forms a supporting face or supporting rim for placing on the mouth of a bottleneck (58), while the tube part (30) is connected to the other end.

7. Device according to claim 1, **characterised in that** the membrane is configured as an annular disc, the inner edge of which is connected to the tubular part and the outer edge of which is connected to the supporting means.

8. Device according to claim 7, **characterised in that** the membrane is configured in a step-like, zigzag-like or undulating manner.

9. Device according to claim 1, **characterised in that** the supporting means, at their periphery in the penetration direction, have a projecting rim or a collar (68) for encompassing the neck (58) of a bottle (50) and for centring thereto.

10. Device according to claim 1, **characterised in that** the supporting means have a snap-on or flanged rim to detachably or permanently engage behind an outer projection (54) on the mouth of a neck (58) of a bottle (50).

11. Device according to claim 1, **characterised in that** the supporting means have a peripheral sealing bead (40) projecting in the penetration direction for resting tightly on the surface of the stopper.

12. Device according to claim 1, **characterised in that** the connecting means for connecting the interior of the tubular part (2) are designed as a conical recess (12) or a conical journal to connect a complementary connection part.

13. Device according to claim 12, **characterised in that** the conical recess (12) or the journal is closed by a removable cover (64).

14. Device according to claim 12, **characterised in that** the conical recess (12) or the conical journal is closed by a cap (66).

15. Device according to claim 1, **characterised in that** the tubular part (2) has two channels (42, 44), which are separated from one another, one of which is used as a removal channel (42) and one as a ventilation channel (44), which is connected by a side opening (46) to the surroundings.

16. Device according to claim 15, **characterised in that** a filter (48) is arranged in the opening (46).

17. Device according to any one of the preceding claims, **characterised in that** the connecting means (8, 10), the supporting means (16, 18, 20), the tubular part (2) and the guide means (14, 32) form a common part.

18. Device according to claim 1, **characterised in that** the opening or openings in the tip (4) of the tubular part (2) is or are closed by a cap.

## Revendications

1. Dispositif pour relier une partie (2) tubulaire, qui est dotée sur une première extrémité d'une pointe (4) et sur une seconde extrémité de moyens de liaison pour la liaison de l'intérieur de la partie tubulaire (2) avec une seringue (18), avec l'intérieur d'une bouteille, qui présente un col (8), qui est doté d'un bouchon (6) pouvant être traversé par l'extrémité (4) de la partie (2) tubulaire,
- avec des moyens d'application pour l'application étanche et sensiblement centrée du dispositif sur le col (8) de la bouteille, et
- des moyens de retenue, qui maintiennent mobile la partie (2) tubulaire dans le sens de piquage de la pointe (4) de la partie tubulaire (2) par rapport aux moyens d'application,
**caractérisé**
- **en ce que** les moyens de retenue présentent une membrane fermée et déformable avec deux bords, dont l'un est relié de façon étanche à la partie (2) tubulaire et l'autre de façon étanche aux moyens d'application.

2. Dispositif selon la revendication 1, **caractérisé en ce que** la membrane est formée par une partie de flexible (20) pouvant être retroussée, dont un bord est relié de façon directement étanche à la partie (2) tubulaire et dont l'autre bord est relié de façon étanche aux moyens d'application.

3. Dispositif selon la revendication 2, **caractérisé en ce que** le diamètre de la partie de flexible (20) est supérieur au diamètre de la partie (2) tubulaire, le bord, relié à la partie (2) tubulaire, de la partie de flexible (20) s'étendant en forme de disque en direction de la partie (2) tubulaire.

4. Dispositif selon la revendication 2, **caractérisé en ce que** la partie de flexible (30) est en forme de cône tronqué, le bord du cône tronqué présentant le diamètre supérieur étant relié aux moyens d'application et le bord présentant le diamètre inférieur étant relié à la partie (2) tubulaire.

5. Dispositif selon la revendication 1, **caractérisé en ce que** la pointe (4) de la partie (2) tubulaire dépasse d'une surface d'application des moyens d'application dans le sens de piquage, de telle sorte que, avec un dispositif posé sur un col de bouteille (8), la pointe (4) s'enfonce dans la surface du bouchon (6), sans traverser le bouchon (52).

6. Dispositif selon la revendication 1, **caractérisé en ce que** la partie d'application présente une partie (36) cylindrique, dont une extrémité forme une surface d'application ou une arête d'application pour s'appliquer sur l'orifice d'un col de bouteille (58), alors que la partie de flexible (30) est reliée à l'autre extrémité.

7. Dispositif selon la revendication 1, **caractérisé en ce que** la membrane est conçue sous forme de disque annulaire, dont le bord intérieur est relié à la partie tubulaire et dont le bord extérieur est relié aux moyens d'application.

8. Dispositif selon la revendication 7, **caractérisé en ce que** la membrane est conçue en forme de marches, en forme de zigzag ou en forme d'arbre.

9. Dispositif selon la revendication 1, **caractérisé en ce que** les moyens d'application présentent sur leur pourtour dans le sens de piquage une arête saillante ou un col (68) pour entourer le col (58) d'une bouteille (50) et pour le centrer à cet effet.

10. Dispositif selon la revendication 1, **caractérisé en ce que** les moyens d'application présentent une arête à encliquetage ou une arête rabattue pour saisir à l'arrière de façon amovible ou permanente une partie saillante (54) extérieure sur l'orifice d'un col (58) d'une bouteille (50).

11. Dispositif selon la revendication 1, **caractérisé en ce que** les moyens d'application présentent un renflement d'étanchéité (40) s'avançant dans le sens de piquage et périphérique pour l'appui étanche sur la surface du bouchon.

12. Dispositif selon la revendication 1, **caractérisé en ce que** les moyens de liaison pour la liaison de l'intérieur de la partie (2) tubulaire sont conçus sous forme d'évidement (12) conique ou sous forme de tenon conique pour le raccordement d'une partie de rattachement complémentaire.

13. Dispositif selon la revendication 12, **caractérisé en ce que** l'évidement (12) conique ou le tenon est fermé par un recouvrement (64) extractible.

14. Dispositif selon la revendication 12, **caractérisé en ce que** l'évidement (12) conique ou le tenon conique sont fermés par un capuchon (66).

15. Dispositif selon la revendication 1, **caractérisé en ce que** la partie (2) tubulaire présente deux canaux (42, 44) séparés l'un de l'autre, dont l'un fait office de canal de prélèvement (42) et l'autre de canal de ventilation (44), qui est en liaison par une ouverture (46) latérale avec l'environnement.

16. Dispositif selon la revendication 15, **caractérisé en ce qu'**un filtre (48) est disposé dans l'ouverture (46).

17. Dispositif selon l'une des revendications précédentes, **caractérisé en ce que** les moyens de liaison (8, 10), les moyens d'application (16, 18, 20), la partie (2) tubulaire et les moyens de guidage (14, 32) forment une partie commune.

18. Dispositif selon la revendication 1, **caractérisé en ce que** l'ouverture ou les ouvertures dans la pointe (4) de la partie (2) tubulaire est ou sont fermée(s) par un capuchon.
